# EUROPÄISCHE PATENTSCHRIFT

(11) **EP 0 866 167 B1**
(45) Veröffentlichungstag und Bekanntmachung des Hinweises auf die Patenterteilung: **12.06.2002**
(21) Anmeldenummer: 98103708.8
(22) Anmeldetag: 03.03.1998
(51) Int. Cl.: D21G 1/00

(54) **Kalander für Papier und ähnliches Bahnmaterial**
Calendar for paper and similar material in band
Calandre pour papier et matériau similaire en bande

(30) Priorität: 18.03.1997 DE 19711241
(43) Veröffentlichungstag der Anmeldung: 23.09.1998
(73) Patentinhaber: Voith Paper Patent GmbH, 89522 Heidenheim (DE)
(72) Erfinder: Cramer, Dirk, Dipl.-Ing., 47259 Duisburg (DE)
(74) Vertreter: Knoblauch, Andreas, Dr.-Ing.

(56) Entgegenhaltungen:
- EP-A- 0 732 443
- DE-A- 4 231 472
- US-A- 3 921 514
- US-A- 4 501 197
- US-A- 4 510 859

## Beschreibung

Die Erfindung bezieht sich auf einen Kalander für Papier und ähnliches Bahnmaterial, mit einem Walzenstapel, der mindestens vier Walzen mit zugehörigen Lagerblöcken aufweist, mit einem Ständer, an dem Lagerblöcke gehalten oder etwa vertikal geführt sind, sowie mit einer einen Stützblock aufweisenden Belastungsvorrichtung, die von oben auf die Lagerblöcke der Oberwalze und/oder von unten auf die Lagerblöcke der Unterwalze wirkt.

Mehrwalzen-Kalander dieser Art sind beispielsweise aus DE 28 23 738 C2 und EP 0 732 443 A1 bekannt. Der Walzenstapel umfaßt eine Vielzahl von Walzen, beispielsweise 14 Stück. Der Walzenstapel wird durch eine untere Belastungsvorrichtung in die Arbeitsposition gebracht und durch eine obere Belastungsvorrichtung mit Kräften belastet, die zusammen mit dem Gewicht der Walzen die Druckspannung in den Walzenspalten bestimmen. Die untere Belastungsvorrichtung stützt sich am Fuß des Ständers, die obere Belastungsvorrichtung an dessen Kopf ab. Ein Stützblock der unteren Belastungsvorrichtung stützt sich am Fuß des Ständers, ein Stützblock der oberen Belastungsvorrichtung an dessen Kopf ab.

In neuerer Zeit sind Kalander bekannt geworden (DE-U-295 04 034), bei denen die Zahl der Walzen auf fünf bis acht vermindert, zur Erzielung des gleichen Satinageresultats aber die Walzentemperaturen erhöht sind und die Walzenspalte stärker belastet werden, beispielsweise mit einer mittleren Druckspannung im untersten Arbeitsspalt von mehr als 42 N/mm². Diese Kalander benötigen wegen der größeren Belastungskräfte stärker dimensionierte Ständer.

Bei Zwei-Walzen-Walzenpressen (DE 42 31 472 A1 und US-A-3 921 514) ist es bekannt, die Lagerblöcke der beiden Walzen unter Einschluß der Belastungsvorrichtung durch Zuganker zu verbinden. Hierbei kann ein Ständer entfallen.

Der Erfindung liegt die Aufgabe zugrunde, einen Mehrwalzen-Kalander der eingangs beschriebenen Art anzugeben, der auch für hohe Belastungen geeignet ist.

Diese Aufgabe wird erfindungsgemäß gelöst durch Zuganker, die an beiden Walzenenden längs des Walzenstapels verlaufen und deren Spannenden einerseits mit einem Lagerblock der Oberwalze oder - wenn vorhanden - mit dem Stützblock von dessen Belastungsvorrichtung und andererseits mit einem Lagerblock der Unterwalze oder - wenn vorhanden - mit dem Stützblock von dessen Belastungsvorrichtung verbunden sind, wobei zur Ermöglichung einer Dehnung der Zuganker die mit dem einen Spannende der Zuganker verbundenen Blöcke am Ständer geführt sind.

Durch die Zuganker wird der Ständer entlastet. Die von der Belastungsvorrichtung aufgebrachten Kräfte werden im wesentlichen durch eine Dehnung der Zuganker aufgenommen. Der Ständer, der nach wie vor notwendig ist, um die Walzen im Stapel zu halten, wird hauptsächlich durch die Gewichte der Walzen und weiterer Bauteile belastet. Die Zuganker lassen sich auch leicht nachträglich anbringen. Man kann daher vorhandene Ständer auch für moderne Kalander verwenden, bei denen eine höhere Belastung auftritt. Durch einen solchen Umbau unter Verwendung des vorhandenen Ständers lassen sich Umbauzeit und Umbaukosten niedrig halten.

Vorteilhaft ist, daß die Zuganker zwischen Walzenstapel und Ständer verlaufen. An dieser Stelle ist in aller Regel noch Platz für die Zuganker.

Günstig ist es, daß die Zuganker mit einem Abschnitt ihrer Länge am Ständer angebracht sind, der sich im Bereich eines am Ständer befestigten Lagerblocks befindet. Hierdurch ist die Lage des Zugankers am Ständer fixiert, ohne daß dabei die Funktionsweise behindert wird. Mindestens ein Ende der Zuganker ist für die erforderliche Dehnung frei.

Empfehlenswert ist es, daß die Zuganker im Bereich der oberen Spannenden am Ständer angebracht und die unteren Spannenden an einem hängenden Teil der Zuganker ausgebildet sind. Da die Zuganker schon aufgrund ihres Eigengewichts ihren senkrechten Verlauf beibehalten, genügen einfache Maßnahmen, um diesen Verlauf der Zuganker am Ständer zu sichern.

Von Vorteil ist es, daß die Lagerblöcke der Oberwalze und die oberen Spannenden ständerfest angeordnet sind und die unteren Spannenden einen Stützblock für die unten angeordnete Belastungsvorrichtung tragen. Diese Belastungsvorrichtung erzeugt einerseits die gewünschte Streckenlast und ermöglicht andererseits eine Schnellabsenkung zum Öffnen der Walzenspalte.

Zu empfehlen ist es, daß die Lagerblöcke der Oberwalze am Ständer befestigt sind und eine Halterung aufweisen, die von je einem Zuganker durchsetzt ist und eine Auflage für dessen als Kopf geformtes oberes Spannende bildet. Die Zuganker brauchen daher nicht direkt am Ständer befestigt zu werden, sondern können auch von einem ständerfesten Lagerblock gehalten sein.

Eine bevorzugte Alternative besteht darin, daß die oberen Enden der Zuganker am Ständer befestigt sind und auf der dem Ständer gegenüberliegenden Seite die Lagerblöcke der Oberwalze tragen. Wenn die Zuganker am Ständer befestigt sind, können sie ihrerseits als Träger ständerfester Lagerblöcke dienen.

Bei einer Ausführungsform sind die Zuganker als zumindest stellenweise mit Gewinde versehene Stangen und zumindest einige Spannenden als Mutter ausgebildet. Dies ist zweckmäßig, wenn die wirksame Länge der Zuganker erstmals eingestellt oder in Folge eines Walzenaustauschs oder einer Walzenreduzierung eine Längenänderung vorgenommen werden muß.

Gemäß einer bevorzugten Ausführungsform sind die Zuganker als Platten ausgebildet, die sich über einen wesentlichen Teil der Höhe und der Breite der Seitenteile des Ständers erstrecken. Eine solche Platte kann dicht neben dem Ständer angeordnet werden und nimmt kaum zusätzlichen Raum ein, was für einen Umbau günstig ist. Außerdem lassen sich auch mit dünnen Platten wegen der Breite der Ständerseitenteile verhältnismäßig große Querschnitte erreichen, so daß die Zugspannung in den Platten die zulässigen Grenzwerte nicht überschreitet. Auch lassen sich die Spannenden der Platte leicht verwirklichen. So können die oberen Spannenden zwischen Ständer und Lagerblöcken der Oberwalze angeordnet und mit beiden fest verbunden sein. Desweiteren können die unteren Spannenden fest mit einem die untere Belastungsvorrichtung abstützenden Stützblock verbunden sein.

Von Vorteil ist es auch, daß eine vertikale Längsnut des Stützblocks die Platte aufnimmt und ein Keil teilweise eine Quernut im Stützblock und teilweise eine Quernut in der Platte durchsetzt. Hierbei bedarf es nur geringfügiger Änderungen und Ergänzungen der vorhandenen Bauteile, um einen Kalander nachträglich mit Zugankern zu versehen.

Günstig ist es ferner, daß die Zuganker durch Halterungen am Ständer geführt sind. Diese Halterungen müssen einerseits eine Bewegung der Zuganker zwecks Dehnung zulassen, sollen aber andererseits ein Ausknicken o.dgl. der Zuganker verhindern.

Bei einer bevorzugten Ausführungsform sind die Halterungen durch in vorhandene Führungen des Ständers greifende, am Zuganker angebrachte Hintergriffleisten gebildet. Es kommen aber auch andere Konstruktionsmerkmale in Betracht, beispielsweise Ständer und Zuganker umgreifende Klammern.

Empfehlenswert ist es auch, daß der Walzenstapel harte und weiche Walzen aufweist und daß die weichen Walzen einen Bezug aus elastischem Kunststoff tragen. Da solche Kunststoffbezüge nur minimales Abschleifen erfordern, können Zuganker ohne Längenverstellung verwendet werden, beispielsweise die erwähnten Platten.

Die Erfindung wird nachstehend anhand in der Zeichnung dargestellter bevorzugter Ausführungsbeispiele näher erläutert. Es zeigen:
- Fig. 1: eine schematische Seitenansicht eines erfindungsgemäßen Mehrwalzen-Kalanders,
- Fig. 2: eine Teildraufsicht auf den Kalander der Fig. 1,
- Fig. 3: eine schematische Seitenansicht einer zweiten Ausführungsform,
- Fig. 4: einen Schnitt längs der Linie A-A in Fig. 3 und
- Fig. 5: das untere Spannende eines plattenförmigen Zugankers in perspektivischer Darstellung.

Der Mehrwalzen-Kalander 1 der Fig. 1 und 2 besitzt einen Ständer 2, dessen eines Seitenteil in der Zeichnung sichtbar ist. Ein Walzenstapel 3 weist eine Oberwalze 4, eine Unterwalze 5 und dazwischen acht Zwischenwalzen 6 auf. Die Zahl der Walzen im Stapel kann auch größer und vorzugsweise kleiner als zehn sein. Ein Teil der Zwischenwalzen 6, beispielsweise die 3., 5., 6. und 8. Walze des Stapels 103 trägt einen elastischen Bezug. Die Walzen werden an beiden Enden von je einem Lagerblock gehalten. Die Lagerblöcke 7 der Oberwalze 4 sind am oberen Ende des Ständers 2 befestigt, beispielsweise durch Schrauben und Klemmleisten. Die Lagerblöcke 9 der Unterwalze 5 sind vertikal gleitbar am Ständer 2 gehalten. Die Lagerblöcke 10 der Zwischenwalzen 6 sind je über einen Hebel 11 mit einem am Ständer festgelegten Drehpunkt 12 verbunden. An beiden Walzenenden gibt es eine Belastungsvorrichtung 13 mit einem Stützblock 14. Sie besteht aus hydraulischen Kolben-Zylinder-Einheiten, mit denen die Unterwalze 5 und die Zwischenwalzen 6 im Walzenstapel nach oben gegen die Oberwalze 4 gedrückt werden und zum Öffnen der Walzenspalte rasch abgesenkt werden können.

An beiden Walzenenden befindet sich zwischen dem Walzenstapel 3 und dem Ständer 1 ein Zuganker 15 in Gestalt einer an den Enden mit Gewinde versehenen Stange,die am oberen Spannende 16 einen als Mutter ausgebildeten Kopf 17 und am unteren Spannende 18 eine Mutter 19 trägt. Der stangenförmige Zuganker 15 durchsetzt eine Halterung 20 am Lagerblock 7 der Oberwalze 4, wobei die Oberseite der Halterung 20 eine Auflagefläche 21 für die Mutter 17 bildet. Das obere Ende des Zugankers 15 ist daher am Ständer 2 festgelegt. Der gesamte übrige Zuganker 15 hängt frei nach unten und kann sich daher, wenn durch die Belastungsvorrichtung 13 ein nach oben gerichteter Druck auf den Walzenstapel ausgeübt wird, nach unten dehnen. Der Stützblock 14 ist an der üblichen Führung 22 des Ständers 2 vertikal geführt. Der Zuganker 15 behält seine vertikale Lage bei allen Betriebszuständen bei.

Auf diese Weise werden die gesamten Belastungskräfte vom Zuganker 15 aufgenommen. Der Ständer 2 merkt von dieser Belastung nichts. Er hat lediglich das gesamte Gewicht des Walzenstapels 3, der Belastungsvorrichtung 13 und des Zugankers 15 aufzunehmen. Daher lassen sich sehr hohe Streckenlasten erzielen, ohne daß der Ständer 2 übermäßig belastet wird.

Bei der Ausführungsform nach den Fig. 3 bis 5 werden für entsprechende Teile um 100 erhöhte Bezugszeichen verwendet.

Unterschiedlich ist im wesentlichen, daß die Zuganker 115 die Form einer Platte haben, die sich über einen wesentlichen Teil der Höhe des Ständers 102 und über einen wesentlichen Teil der Breite seiner Seitenteile erstrecken. Das obere Spannende 116 ist mit Hilfe von Schrauben 123 am oberen Ende 108 des Ständers 102 befestigt, während der übrige Teil des Zugankers 115 frei nach unten hängt. Auf der dem Ständer 102 gegenüberliegenden Seite ist der Lagerblock 107 der Oberwalze 104 mit Hilfe von Schrauben 124 am Zuganker 115 befestigt. Das untere Spannende 118 ist mit Hilfe eines Keils 125 mit dem Stützblock 114 verbunden. Der Zuganker 115 erstreckt sich durch eine Längsnut 126 des Stützblocks 114. Der Keil 125 erstreckt sich teilweise durch eine Quernut 127 im Zuganker 115 und teilweise durch eine Quernut 128 im Stützblock 114. Eine Halterung 129 wird durch Hintergriffsleisten gebildet, die an Vorsprüngen 130 des Stützblocks 114 angeschraubt werden und die übliche Führung 122 des Ständers 102 übergreifen. Die Halterungen 129 belassen dem Zuganker 115 so viel Spiel, daß er sich frei dehnen kann, wenn er belastet ist.

In den Fig. 1 und 3 ist noch angedeutet, daß an den Hebeln 11 bzw. 111 Kompensationsvorrichtungen 30 bzw. 130 angreifen können, mit denen die überhängenden Gewichte der Walzen kompensiert werden. Hierdurch werden Gewichtskräfte aus dem Stapel auf den Ständer übertragen.

## Patentansprüche

1. Kalander für Papier und ähnliches Bahnmaterial, mit einem Walzenstapel (3; 103), der mindestens vier Walzen (4, 5, 6; 104; 105, 106) mit zugehörigen Lagerblöcken (7, 9, 10; 107, 109, 110) aufweist, mit einem Ständer (2; 202), an dem die Lagerblöcke gehalten oder etwa vertikal geführt sind, sowie mit einer einen Stützblock (14; 114) aufweisenden Belastungsvorrichtung (13; 113), die von oben auf die Lagerblöcke (7; 107) der Oberwalze (4; 104) und/oder von unten auf die Lagerblöcke (9; 109) der Unterwalze (5, 105) wirkt, **gekennzeichnet durch** Zuganker (15; 115), die an beiden Walzenenden längs des Walzenstapels (3; 103) verlaufen und deren Spannenden (16, 18; 116, 118) einerseits mit einem Lagerblock (7; 107) der Oberwalze (4; 104) oder - wenn vorhanden - mit dem Stützblock von dessen Belastungsvorrichtung und andererseits mit einem Lagerblock (9; 109) der Unterwalze (5; 105) oder - wenn vorhanden - mit dem Stützblock (14; 114) von dessen Belastungsvorrichtung (13; 113) verbunden sind, wobei zur Ermöglichung einer Dehnung der Zuganker (15; 115) die mit dem einen Spannende der Zuganker verbundenen Stützblöcke (14; 114) am Ständer (2; 102) geführt sind. Stützb

2. Kalander nach Anspruch 1, **dadurch gekennzeichnet, daß** die Zuganker (15; 115) zwischen Walzenstapel (3; 103) und Ständer (2; 102) verlaufen.

3. Kalander nach Anspruch 1 oder 2, **dadurch gekennzeichnet, daß** die Zuganker (15; 115) mit einem Abschnitt ihrer Länge am Ständer (2; 102) angebracht sind, der sich im Bereich eines am Ständer befestigten Lagerblocks (7; 107) befindet.

4. Kalander nach einem der Ansprüche 1 bis 3, **dadurch gekennzeichnet, daß** die Zuganker (15; 115) im Bereich der oberen Spannenden (16; 116) am Ständer (2; 102) angebracht und die unteren Spannenden (18; 118) an einem hängenden Teil der Zuganker ausgebildet sind.

5. Kalander nach einem der Ansprüche 1 bis 4, **dadurch gekennzeichnet, daß** die Lagerblöcke (7; 107) der Oberwalze (4; 104) und die oberen Spannenden (16; 116) ständerfest angeordnet sind und die unteren Spannenden (18; 118) einen Stützblock (14; 114) für die unten angeordnete Belastungsvorrichtung (13; 113) tragen.

6. Kalander nach einem der Ansprüche 1 bis 5, **dadurch gekennzeichnet, daß** die Lagerblöcke (7) der Oberwalze (4) am Ständer (2) befestigt sind und eine Halterung (20) aufweisen, die von je einem Zuganker (15) durchsetzt ist und eine Auflage (21) für dessen als Kopf geformtes oberes Spannende (16) bildet.

7. Kalander nach einem der Ansprüche 1 bis 5, **dadurch gekennzeichnet, daß** die oberen Spannenden (118) der Zuganker (115) am Ständer (102) befestigt sind und auf der dem Ständer gegenüberliegenden Seite die Lagerblöcke (107) der Oberwalze (104) tragen.

8. Kalander nach einem der Ansprüche 1 bis 7, **dadurch gekennzeichnet, daß** die Zuganker (15) als zumindest stellenweise mit Gewinde versehene Stangen und zumindest einige Spannenden (16, 18) als Mutter ausgebildet sind.

9. Kalander nach einem der Ansprüche 1 bis 7, **dadurch gekennzeichnet, daß** die Zuganker (115) als Platten ausgebildet sind, die sich über einen wesentlichen Teil der Höhe und der Breite der Seitenteile des Ständers (102) erstrecken.

10. Kalander nach Anspruch 5 und 9, **dadurch gekennzeichnet, daß** eine vertikale Längsnut (126) des Stützblocks (114) die Platte aufnimmt und ein Keil (125) teilweise eine Quernut (127) im Stützblock (114) und teilweise eine Quernut (128) in der Platte durchsetzt.

11. Kalander nach einem der Ansprüche 1 bis 9, **dadurch gekennzeichnet, daß** die Zuganker (115) durch Halterungen (126, 127) am Ständer (102) geführt sind.

12. Kalander nach Anspruch 11, **dadurch gekennzeichnet, daß** die Halterungen (126) durch in vorhandene Führungen (122) des Ständers (102) greifende, am Zuganker (115) angebrachte Hintergriffleisten gebildet sind.

13. Kalander nach einem der Ansprüche 1 bis 12, **dadurch gekennzeichnet, daß** der Walzenstapel (3; 103) harte und weiche Walzen aufweist und daß die weichen Walzen (110') einen Bezug (129) aus elastischem Kunststoff tragen.

## Claims

1. Calender for paper and similar web material, comprising a roll stack (3; 103) having at least four rolls (4, 5, 6; 104; 105, 106) with associated bearing blocks (7, 9, 10; 107, 109, 110), a frame (2; 202) on which the bearing blocks are held or approximately vertically guided, and a loading device (13; 113) which has a support block (14; 114) and acts from above on the bearing blocks (7; 107) of the top roll (4; 104) and/or from below on the bearing blocks (9; 109) of the bottom roll (5, 105), **characterised by** tension rods (15; 115) which extend along the roll stack (3; 103) at both roll ends and the tension ends (16, 18; 116, 118) of which are connected, on the one hand, to a bearing block (7; 107) of the top roll (4; 104) or, if present, to the support block of its loading device and, on the other hand, to a bearing block (9; 109) of the bottom roll (5; 105) or, if present, to the support block (14; 114) of its loading device (13; 113), the support blocks (14; 114) connected to one tension end of the tension rods (15; 115) being guided on the frame (2; 102) in order to allow for elongation of the tension rods.

2. Calender according to claim 1, **characterised in that** the tension rods (15; 115) extend between the roll stack (3; 103) and the frame (2; 102).

3. Calender according to claim 1 or claim 2, **characterised in that** the tension rods (15; 115) are mounted on the frame (2; 102) via part of their length situated in the region of a bearing block (7; 107) fixed to the frame.

4. Calender according to one of claims 1 to 3, **characterised in that** the tension rods (15; 115) are mounted on the frame (2; 102) in the region of the upper tension ends (16; 116) and the lower tension ends (18; 118) are formed on a suspended part of the tension rods.

5. Calender according to one of claims 1 to 4, **characterised in that** the bearing blocks (7; 107) of the top roll (4; 104) and the upper tension ends (16; 116) are fixedly arranged on the frame and the lower tension ends (18; 118) bear a support block (14; 114) for the loading device (13; 113) arranged at the bottom.

6. Calender according to one of claims 1 to 5, **characterised in that** the bearing blocks (7) of the top roll (4) are fixed to the frame (2) and have a holder (20) which is traversed by a respective tension rod (15) and forms a support (21) for its upper tension end (16) in the form of a head.

7. Calender according to one of claims 1 to 5, **characterised in that** the upper tension ends (118) of the tension rods (115) are fixed to the frame (102) and bear the bearing blocks (107) of the top roll (104) on the side opposite the frame.

8. Calender according to one of claims 1 to 7, **characterised in that** the tension rods (15) are in the form of rods provided at least in places with threads and at least some of the tension ends (16, 18) are in the form of nuts.

9. Calender according to one of claims 1 to 7, **characterised in that** the tension rods (115) are in the form of plates extending over a substantial part of the height and width of the side parts of the frame (102).

10. Calender according to claims 5 and 9, **characterised in that** a vertical longitudinal groove (126) in the support block (114) receives the plate and a wedge (125) partially traverses a transverse groove (127) in the support block (114) and partially traverses a transverse groove (128) in the plate.

11. Calender according to one of claims 1 to 9, **characterised in that** the tension rods (115) are guided on the frame (102) by holders (126, 127).

12. Calender according to claim 11, **characterised in that** the holders (126) are formed by rear grip strips mounted on the tension rod (115) and engaging in guides (122) present on the frame (102).

13. Calender according to one of claims 1 to 12, **characterised in that** the roll stack (3; 103) has hard rolls and soft rolls and that the soft rolls (110') bear a coating (129) of flexible plastic.

## Revendications

1. Calandre pour papier et matériau similaire en bande, comportant un empilement de rouleaux (3 ; 103) qui comprend au moins quatre rouleaux (4, 5, 6 ; 104 ; 105, 106) avec des blocs supports associés (7, 9, 10 ; 107, 109, 110), comportant un montant (2 ; 202) sur lequel les blocs supports sont retenus ou guidés approximativement verticalement, ainsi qu'un dispositif de charge (13 ; 113) qui comprend un bloc d'appui (14 ; 114) et qui agit depuis le haut sur les blocs supports (7 ; 107) du rouleau supérieur (4 ; 104) et/ou depuis le bas sur les blocs supports (9 ; 109) du rouleau inférieur (5, 105), **caractérisée par** des tirants (15 ; 115) qui s'étendent aux deux extrémités le long de l'empilement de rouleaux (3 ; 103) et dont les extrémités de serrage (16, 18 ; 116, 118) sont reliées d'une part à un bloc support (7 ; 107) du rouleau supérieur (4 ; 104) ou, s'il est prévu, au bloc d'appui de son dispositif de charge, et d'autre part à un bloc support (9 ; 109) du rouleau inférieur (5 ; 105) ou, s'il est prévu, au bloc d'appui (14 ; 114) de son dispositif de charge (13 ; 113), et pour permettre un allongement des tirants (15 ; 115) les blocs d'appui (14 ; 114) reliés à l'une des extrémités de serrage des tirants sont guidés sur le montant (2 ; 102).

2. Calandre selon la revendication 1, **caractérisée en ce que** les tirants (15 ; 115) s'étendent entre l'empilement de rouleaux (3 ; 103) et le montant (2 ; 102).

3. Calandre selon l'une ou l'autre des revendications 1 et 2, **caractérisée en ce que** les tirants (15 ; 115) sont montés sur le montant (2 ; 102) par un tronçon de leur longueur qui se trouve dans la zone d'un bloc support (7 ; 107) fixé sur le montant.

4. Calandre selon l'une quelconque des revendications 1 à 3, **caractérisée en ce que** les tirants (15 ; 115) sont montés dans la zone des extrémités de serrage supérieures (16 ; 116) sur le montant (2 ; 102) et les extrémités de serrage inférieures (18 ; 118) sont réalisées sur une partie suspendue des tirants.

5. Calandre selon l'une quelconque des revendications 1 à 4, **caractérisée en ce que** les blocs supports (7 ; 107) du rouleau supérieur (4 ; 104) et les extrémités de serrage supérieures (16 ; 116) sont agencés solidairement du montant, et les extrémités de serrage inférieures (18 ; 118) portent un bloc d'appui (14 ; 114) pour le dispositif de charge (13 ; 113) agencé en bas.

6. Calandre selon l'une quelconque des revendications 1 à 5, **caractérisée en ce que** les blocs supports (7) du rouleau supérieur (4) sont fixés sur le montant (2) et comprennent une monture (20) qui est traversée par un triant respectif (15) et forme une surface d'appui (21) pour son extrémité de serrage supérieure (16) formée à titre de tête.

7. Calandre selon l'une quelconque des revendications 1 à 5, **caractérisée en ce que** les extrémités de serrage supérieures (118) des tirants (115) sont fixées sur le montant (102) et portent les blocs d'appui (107) du rouleau supérieur (104) sur le côté opposé au montant.

8. Calandre selon l'une quelconque des revendications 1 à 7, **caractérisée en ce que** les tirants (15) sont réalisés sous forme de barres pourvues au moins localement de filetages, et au moins quelques extrémités de serrage (16, 18) sont réalisées sous forme d'écrous.

9. Calandre selon l'une quelconque des revendications 1 à 7, **caractérisée en ce que** les tirants (115) sont réalisés sous forme de plaques qui s'étendent sur une partie essentielle de la hauteur et de la largeur des pièces latérales du montant (102).

10. Calandre selon les revendications 5 et 9, **caractérisée en ce qu'**une gorge longitudinale verticale (126) du bloc d'appui (114) reçoit la plaque, et une cale (125) traverse partiellement une gorge transversale (127) dans le bloc d'appui (114) et partiellement une gorge transversale (128) dans la plaque.

11. Calandre selon l'une quelconque des revendications 1 à 9, **caractérisée en ce que** les tirants (115) sont guidés par des montures (126, 127) sur le montant (102).

12. Calandre selon la revendication 11, **caractérisée en ce que** les montures (126) sont réalisées par des baguettes d'engagement par l'arrière, qui s'engagent dans des guidages existants (122) du montant (102) et qui sont agencées sur le tirant (115).

13. Calandre selon l'une quelconque des revendications 1 à 12, **caractérisée en ce que** l'empilement de rouleaux (3 ; 103) comprend des rouleaux durs et des rouleaux souples, et **en ce que** les rouleaux souples (110') portent un revêtement (129) en matière plastique élastique.
